# EUROPÄISCHE PATENTSCHRIFT

(11) **EP 2 626 644 B1**
(45) Veröffentlichungstag und Bekanntmachung des Hinweises auf die Patenterteilung: **03.10.2018**
(21) Anmeldenummer: 12159323.0
(22) Anmeldetag: 13.03.2012
(51) Int. Cl.: F24F 7/007, F24F 13/24, F04D 29/62, F04D 29/66

(54) **Lüftungsbauteil, umfassend ein kanalförmiges Gehäuse mit umlaufend angeordneten Gehäusewandungen**
Ventilation component comprising a channel-shaped housing with surrounding coverings
Composant d'aération comprenant un boîtier en forme de canal doté de parois de boîtier agencées de manière périphérique

(30) Priorität: 07.02.2012 EP 12154288
(43) Veröffentlichungstag der Anmeldung: 14.08.2013
(73) Patentinhaber: TROX GmbH, 47506 Neukirchen-Vluyn (DE)
(72) Erfinder: Wolters, Thomas, 41812 Erkelenz (DE); Hampel, Jochen, 47506 Neukirchen-Vluyn (DE)
(74) Vertreter: Dr. Stark & Partner Patentanwälte mbB

(56) Entgegenhaltungen:
- DE-A1- 4 423 762
- FR-A1- 2 505 416
- GB-A- 2 263 502
- GB-A- 2 362 926
- US-A- 5 326 317
- US-A1- 2010 189 547
- US-A1- 2011 002 775
- US-B1- 6 267 665

## Beschreibung

Die Erfindung betrifft ein Lüftungsbauteil, umfassend ein kanalförmiges Gehäuse mit umlaufend angeordneten Gehäusewandungen, wobei in dem Gehäuse zumindest ein Ventilator, insbesondere ein Radialventilator, und eine dem Ventilator in Strömungsrichtung gesehen vorgelagerte Blende angeordnet sind, wobei die Blende eine Öffnung für den Durchtritt des strömenden Mediums zum Ansaugbereich des Ventilators aufweist.

Ein Radialventilator umfasst ein von einem Antriebsmotor angetriebenes Laufrad. Das Laufrad weist üblicherweise eine Deckscheibe sowie eine Tragscheibe auf, zwischen denen Laufradflügel angeordnet sind. In einem Radialventilator wird die Luft üblicherweise parallel zur Antriebsachse des Radialventilators angesaugt und durch die Rotation des Radiallaufrades um 90° umgelenkt und radial ausgeblasen. Die auf dem vorliegenden Gebiet eingesetzten Radialventilatoren weisen kein um das Laufrad herum angeordnetes Gehäuse auf.

In einem bekannten Lüftungsbauteil wird zur Schalldämpfung auf der Anströmseite ein Kulissenschalldämpfer mit mehreren nebeneinander angeordneten Kulissen eingesetzt. Zwei benachbarte Kulissen bilden zwischen sich jeweils einen Strömungskanal. Die Kulissen arbeiten nach dem Absorptionsprinzip bzw. nach dem Absorptionsresonanzprinzip bzw. nach dem Resonanzprinzip. Die Kulissen sind mit ihrer Oberseite und ihrer Unterseite mit der Innenseite eines Kulissenrahmens oder des Gehäuses in Kontakt. Damit kann die Schallenergie nur über die beiden parallel zur Strömungsrichtung ausgerichteten Seitenflächen in die betreffende Kulisse eindringen.

Mit kürzerem Abstand zwischen der Abströmseite des Kulissenschalldämpfers und der Anströmseite der Blende verringert sich die Ansaugleistung des Ventilators. Daher wird in einem bekannten Lüftungsbauteil üblicherweise der Kulissenschalldämpfer so montiert, dass der Abstand zwischen der Blende und der Abströmseite des Kulissenschalldämpfers mindestens dem halben Durchmesser des Laufrades beträgt. Dies bedingt jedoch zum einen eine hohe Gehäuselänge und zum anderen eine höhere Schallleistung, was nicht erwünscht ist.

Aus der US-PS 5,326,317 ist ein Ventilator zur Montage in einer Zwischendecke bekannt. Die FR 2 505 416 beschreibt einen Lüfter zum Transport von staubbeladener Luft, wie z. B. Tunnelluft. In der US 2011/0002775 A1 ist ein Ventilator zur Montage in einer Zwischendecke beschrieben. Die GB 2 362 926 A offenbart ein Lüftungsbauteil mit den Merkmalen des Oberbegriffs von Anspruch 1.

Aufgabe der Erfindung ist es, die vorgenannten Nachteile zu vermeiden und ein Lüftungsbauteil anzugeben, das eine geringere Schallleistung aufweist.

Diese Aufgabe wird durch ein Lüftungsbauteil mit den Merkmalen von Anspruch 1 gelöst. Bevorzugte Ausführungsformen sind in den abhängigen Ansprüchen definiert.

Durch die erfindungsgemäße Ausgestaltung wird die

Schalldämpfung in dem kanalförmigen Gehäuse verbessert. Weiterhin kann auch unter Umständen eine verbesserte Schalldämmung erzielt werden.

Bei dem Schalldämm- und/oder Schalldämpfungsmaterial kann es sich beispielsweise um ein Absorptionsmaterial oder ein anderes geeignetes Material handeln. Das Gehäuse weist vorzugsweise einen rechteckigen bzw. quadratischen Querschnitt auf. Das Material kann sich über die komplette Länge oder nur über einen Teilbereich der der Blende in Strömungsrichtung gesehen vorgelagerten Gehäusewandungen erstrecken.

In dem vorzugsweise mittigen angeordneten Strömungskanal wird die Strömung schon vor der Blende auf das Geschwindigkeitsniveau im Bereich der in der Blende vorgesehenen Öffnung (Blendenströmung) beschleunigt. Verringert sich der Querschnitt des Strömungskanals in Strömungsrichtung gesehen beispielsweise stetig, wird die Strömung in dem Strömungskanal stetig beschleunigt. Damit kann der Ventilator effektiver arbeiten, so dass der Wirkungsgrad des Ventilators erhöht wird. Darüber hinaus kann das Schalldämm- und/oder Schalldämpfungsmaterial in einem sehr geringen bis gar keinem Abstand zur Anströmseite der Blende installiert werden. Im letzteren Fall liegt die Abströmseite des Schalldämm- und/oder Schalldämpfungsmaterials an der Anströmseite der Blende an. Hierdurch wird die Schallleistung verringert. Dem erfindungsgemäßen Lüftungsbauteil kommt bei zumindest gleich hoher Schalldämpfung und/oder Schalldämmung ein geringerer Druckverlust im Vergleich zu bekannten Lüftungsbauteilen zu.

Wenigstens ein Schalldämm- und/oder Schalldämpfungsmaterial kann zumindest eine den Strömungskanal begrenzende Innenfläche und eine der Innenseite des Gehäuses und/oder dem angrenzenden Schalldämm- und/oder Schalldämpfungsmaterial zugewandte Außenfläche aufweisen, und die Außenfläche dieses Schalldämm- und/oder Schalldämpfungsmaterials kann an der Innenseite des Gehäuses und/oder unmittelbar - oder mittelbar über ein anderes Bauteil, wie eine Zwischenwandung - an dem angrenzenden Schalldämm- und/oder Schalldämpfungsmaterial anliegen oder unter Bildung eines Spaltes s von der Innenseite des Gehäuses und/oder von dem angrenzenden Schalldämm- und/oder Schalldämpfungsmaterial oder dem anderen Bauteil beabstandet sein.

Das abströmseitige Ende wenigstens eines Schalldämm- und/oder Schalldämpfungsmaterials liegt direkt an der Anströmseite der Blende an oder ist unter Bildung eines Spaltes a von der Anströmseite der Blende beabstandet. Bei einer direkten Anordnung kommt dem Lüftungsbauteil eine besonderes kurze Gehäuselänge zu, so dass das erfindungsgemäße Lüftungsbauteil auch bei geringen Platzverhältnissen einsetzbar ist.

Sofern ein Spalt a vorgesehen ist, kann die Breite des Spaltes a bis zu 40% der Materialstärke des Elementes im Bereich der Abströmseite, d.h. am abströmseitigen Ende des Strömungskanals, betragen.

Der Querschnitt wenigstens eines Schalldämm- und/oder Schalldämpfungsmaterials kann als umlaufend einteiliges Element ausgebildet sein. Ein solches Element wird durch das freie Ende des Gehäuses in das Gehäuse hineingeschoben.

Selbstverständlich ist es auch möglich, dass der Querschnitt wenigstens eines Schalldämm- und/oder Schalldämpfungsmaterials aus zumindest zwei, vorzugsweise aus vier, Teilelementen besteht. Sofern das Gehäuse beispielsweise einen viereckigen Querschnitt aufweist, können die einzelnen Elemente randseitig um 45° abgeschrägt sein. Im eingesetzten Zustand bilden die vier Teilelemente ein umlaufendes geschlossen ringähnliches Element. Selbstverständlich sind auch andere Ausgestaltungen möglich. So können beispielsweise zwei Teilelemente eingesetzt werden, die die Form eines "L" oder eines "U" haben. Selbstverständlich können aneinander angrenzende Elemente auch stumpf gegeneinander stoßen.

Die Breite des Spaltes s kann etwa zwischen 1/10 und 1/5 der Materialstärke eines Elementes im Bereich der Abströmseite, d.h. am abströmseitigen Ende des Strömungskanals, betragen. Damit können herkömmliche Kulissen auf jede Gehäuseabmessung und/oder an alle üblichen Blendenöffnungen angepasst werden. Auch kann eine weitere Verbesserung der Schalldämpfung durch Resonanzeffekte erzielt werden. Beträgt die Materialstärke der Kulisse beispielsweise 200 mm, liegt die Breite des Spaltes s vorzugsweise zwischen 20 mm und 40 mm.

Wenigstens ein Element oder zumindest ein Teilelement kann im Bereich der Innenfläche Absorptionsmaterial beinhalten. Es ist aber auch durchaus möglich, dass das Element oder das Teilelement komplett aus Absorptionsmaterial besteht.

Zumindest zwei gegenüberliegende, zwischen sich den Strömungskanal bildende Innenflächen können parallel ausgerichtet sein.

Der Querschnitt wenigstens eines Strömungskanals verringert sich in Strömungsrichtung gesehen, insbesondere kontinuierlich.

Der Querschnitt wenigstens eines Strömungskanals kann zumindest im Bereich der Anströmseite, vorzugsweise auf der ganzen Länge zwischen der Anströmseite und der Abströmseite, viereckig ausgebildet sein.

Alternativ kann der Querschnitt wenigstens eines Strömungskanals zumindest im Bereich der Abströmseite, vorzugsweise auf der ganzen Länge zwischen der Anströmseite und der Abströmseite, viereckig ausgebildet sein.

Es ist aber auch durchaus möglich, dass der Querschnitt wenigstens eines Strömungskanals in Strömungsrichtung gesehen von einem viereckigen Querschnitt im Bereich der Anströmseite in einen runden Querschnitt im Bereich der Abströmseite übergeht.

Vorzugsweise ist zwischen der Abströmseite der Blende und dem Ventilator eine trichterförmig zulaufende, insbesondere in Strömungsrichtung gesehen trichterförmig zulaufende, Einlaufdüse vorgesehen.

Bei einem bevorzugten Ausführungsbeispiel der Erfindung ist die engste Stelle des Querschnittes wenigstens eines Strömungskanals im Bereich der Abströmseite nicht kleiner als der Einlaufdurchmesser der Einlaufdüse.

Es ist auch durchaus möglich, dass die engste Stelle des Querschnittes wenigstens eines Strömungskanals im Bereich der Abströmseite nicht kleiner ist als der Durchmesser der Öffnung in der Blende.

Vorzugsweise schließt sich der Rand der engsten Stelle des Querschnittes wenigstens eines Strömungskanals im Bereich der Abströmseite unmittelbar an den Rand der Öffnung in der Blende bzw. den Einlaufdurchmesser der Einlaufdüse an und liegt insbesondere auf dem Rand der Öffnung auf.

Das Schalldämm- und/oder Schalldämpfungsmaterial kann anströmseitig einen runden oder abgeschrägten Übergang (Übergangsbereich) zur Innenfläche aufweisen, um den Druckverlust noch weiter zu reduzieren.

Es bietet sich an, wenn der anströmseitige Rand der Öffnung in der Blende abgerundet oder abgeschrägt ausgebildet ist.

Es bietet sich an, wenn in dem Gehäuse zumindest zwei nebeneinander und/oder übereinander angeordnete Anordnungen jeweils umfassend einen Ventilator und Schalldämm- und/oder Schalldämpfungsmaterial vorgesehen sind, wobei jedes Schalldämm- und/oder Schalldämpfungsmaterial umlaufend unter Bildung zumindest eines, insbesondere mittigen, Strömungskanals ausgebildet ist und wobei jedes Schalldämm- und/oder Schalldämpfungsmaterial in dem der Blende in Strömungsrichtung gesehen vorgelagerten Bereich der Gehäusewandungen vorgesehen ist.

Ein solche Ausgestaltung kann innerhalb einer klimatechnischen Anlage so angeordnet sein, das ein gemeinsamer Einlass und ein gemeinsamer Auslass vorgesehen sind. Die Anordnungen sind zwischen dem Einlass und dem Auslass in dem Gehäuse so angeordnet, dass die in das Gehäuse einströmende Luft auf die verschiedenen Anordnungen "aufgeteilt" wird.

Dabei kann allen Ventilatoren ein gemeinsames, aus Schalldämm- und/oder Schalldämpfungsmaterial bestehendes, umlaufend ausgebildetes einteiliges Element zugeordnet sein. In diesem Fall weist das einteilige Element mehrere Strömungskanäle auf.

Es ist aber auch möglich, dass jedem Ventilator ein separates aus Schalldämm- und/oder Schalldämpfungsmaterial bestehendes umlaufend ausgebildetes einteiliges Element zugeordnet ist.

Zwischen zwei benachbarten einteiligen Elementen kann wenigstens eine, vorzugsweise mit der Innenseite zumindest einer Gehäusewandung in Kontakt befindliche, Zwischenwandung vorgesehen sein. Jede Zwischenwandung unterteilt das Gehäuse in zwei Bereiche. Jeder Bereich dient zur Aufnahme eines einteiligen Elementes. Ferner wird durch die Zwischenwandung die Stabilität des Gehäuses erhöht.

Im Folgenden werden in den Zeichnungen dargestellte Ausführungsbeispiele der Erfindung erläutert. Es zeigen:
- Fig. 1: eine Seitenansicht auf ein erfindungsgemäßes Lüftungsbauteil,
- Fig. 2: eine Sicht in Strömungsrichtung gesehen in das Innere eines ersten Ausführungsbeispiels eines erfindungsgemäßen Lüftungsbauteils,
- Fig. 3: eine Sicht in Strömungsrichtung gesehen in das Innere eines zweiten Ausführungsbeispiels eines erfindungsgemäßen Lüftungsbauteils,
- Fig. 4: eine Sicht in Strömungsrichtung gesehen in das Innere eines dritten Ausführungsbeispiels eines erfindungsgemäßen Lüftungsbauteils,
- Fig. 5: eine Sicht in Strömungsrichtung gesehen in das Innere eines vierten Ausführungsbeispiels eines erfindungsgemäßen Lüftungsbauteils,
- Fig. 6: eine Sicht in Strömungsrichtung gesehen in das Innere eines fünften Ausführungsbeispiels eines erfindungsgemäßen Lüftungsbauteils mit einem umlaufenden Spalt s,
- Fig. 7: einen Schnitt durch den Gegenstand nach Fig. 2,
- Fig. 8: einen Schnitt durch den Gegenstand nach Fig. 3,
- Fig. 9: einen Schnitt durch einer der Gegenstände nach den Fig. 4 oder 5,
- Fig. 10: das Detail "X" in Fig. 9 mit dem Spalt s,
- Fig. 11: das Detail "X" in Fig. 9 ohne den Spalt s,
- Fig. 12: das Detail "Z" eines Ausführungsbeispiels nach Fig. 9 mit einem Spalt a,
- Fig. 13: ein erfindungsgemäßes Lüftungsbauteil mit insgesamt vier Ventilatoren (je zwei Ventilatoren übereinander und nebeneinander angeordnet), wobei allen Ventilatoren ein gemeinsames, aus Schalldämm- und/oder Schalldämpfungsmaterial bestehendes, umlaufend ausgebildetes einteiliges Element zugeordnet ist,
- Fig. 14: eine alternative Ausgestaltung des Gegenstandes nach Fig. 13, wobei jedem Ventilator ein separates aus Schalldämm- und/oder Schalldämpfungsmaterial bestehendes umlaufend ausgebildetes einteiliges Element zugeordnet ist, und
- Fig. 15: eine alternative Ausgestaltung des Gegenstandes nach Fig. 14.

In allen Figuren werden für gleiche bzw. gleichartige Bauteile übereinstimmende Bezugszeichen verwendet.

In Figur 1 ist eine Seitenansicht auf ein erfindungsgemäßes Lüftungsbauteil dargestellt, das ein rechteckiges kanalförmiges Gehäuse mit vier umlaufenden Gehäusewandungen 1 aufweist. In dem Lüftungsbauteil ist ein Ventilator 2 vorgesehen, der von einem Motor 3 angetrieben wird. Dem Ventilator 2 ist, in Strömungsrichtung 4 gesehen, eine Blende 5 vorgelagert angeordnet.

Der Ventilator 2 und der Motor 3 stehen unterseitig auf einem Sockel 16 auf, der mittels Befestigungselementen 19, wie beispielsweise Schrauben, an der Innenseite der Gehäusewandungen 1 befestigt ist.

Zwischen dem Ventilator 2 und der Blende 5 ist in den dargestellten Ausführungsbeispielen eine Einlaufdüse 12 angeordnet. Der äußere Rand der Einlaufdüse 12 ist durch ein nicht dargestellte Dichtung gegenüber der Blende 5 abgedichtet. Die Blende 5 weist eine Öffnung 6 für den Durchtritt des strömenden Mediums durch die Einlaufdüse 12 zum Ansaugbereich des Ventilator 2 auf.

Wie beispielsweise aus Fig. 1 ersichtlich, ist die Blende 5 über zwei in etwa dreieckförmig ausgebildete Stützelemente 17 an dem Sockel 16 befestigt. Auf jeder Seite der Einlaufdüse 12 befindet sich ein Stützelement 17. Der untere Randbereich 18 sowie der mit der Blende 5 in Kontakt stehende Randbereich 13 jedes Stützelementes 17 sind abgekantet ausgebildet.

Wie den Zeichnungen zu entnehmen ist, verjüngt sich der Strömungsquerschnitt der Einlaufdüse 12 in Strömungsrichtung 4 gesehen nach Art eines Trichters. Die Einlaufdüse 12 weist in dem dargestellten Ausführungsbeispiel zwei in Strömungsrichtung 4 gesehen hintereinander angeordnete umlaufende Bereiche 14 und 15 auf, die sich in ihrem Krümmungsradius voneinander unterscheiden.

In Strömungsrichtung 4 gesehen der Blende 5 vorgelagert ist ein Schalldämm- und/oder Schalldämpfungsmaterial 7 zur Schalldämmung und/oder zur Schalldämpfung. Das Schalldämm- und/oder Schalldämpfungsmaterial 7 kann beispielsweise aus Steinwolle gefertigt sein. Die Oberfläche der Steinwolle ist vorzugsweise mit einem Glasseidengewebe kaschiert, um ein ungewolltes Herauslösen von Steinwollepartikeln zu verhindern. Außenseitig weist das Schalldämm- und/oder Schalldämpfungsmaterial 7 beispielsweise ein Lochblech auf.

In den Ausführungsbeispielen nach den Fig. 1 bis 11 ist das Schalldämm- und/oder Schalldämpfungsmaterial 7 direkt mit der Anströmseite der Blende 5 in Kontakt. Das Schalldämm- und/oder Schalldämpfungsmaterial 7 lässt in den dargestellten Ausführungsbeispielen einen mittigen Strömungskanal 8 frei. Das Schalldämm- und/oder Schalldämpfungsmaterial 7 erstreckt sich nahezu über die komplette Länge der Gehäusewandungen 1, die der Blende 5 in Strömungsrichtung 4 gesehen vorgelagert sind.

Unter der Anströmseite A des Schalldämm- und/oder Schalldämpfungsmaterials 7 wird das Ende verstanden, dass entgegen die Strömungsrichtung 4 gerichtet ist. Die Abströmseite ist das in Strömungsrichtung 4 gesehen weisende Ende, das mit der Blende 5 in Kontakt ist.

Bei dem Ausführungsbeispiel nach Fig. 4 ist der Querschnitt des Schalldämm- und/oder Schalldämpfungsmaterials 7 als umlaufend einteiliges Element ausgebildet.

Wie Fig. 1 zu entnehmen ist, sind in der in dieser Figur vorderen Gehäusewandung 1 zwei Aussparungen vorgesehen, die mit nicht dargestellten Türen verschlossen werden können. Durch diese Aussparungen ist der Ventilator 2 und das Schalldämpfungsmaterial 7 von außen zugänglich.

In den Figuren 2 und 3 sowie 5 und 6 sind andere Ausführungsbeispiele dargestellt. Hier wird der Querschnitt des Schalldämm- und/oder Schalldämpfungsmaterials 7 aus vier Teilelementen gebildet.

Bei den Ausführungsbeispielen nach den Figuren 2 und 3 sind die gegenüberliegenden Längskanten jedes Teilelementes in einem 45° Winkel abgeschrägt, so dass im eingesetzten Zustand die Teilelemente ein umlaufendes und geschlossen ausgebildetes ringähnliches Element bilden.

Bei den Ausführungsbeispielen nach den Figuren 5 und 6 sind wiederum vier Teilelemente vorgesehen. Allerdings stoßen benachbarte Teilelemente stumpf gegeneinander.

Bei den Ausführungsbeispielen nach den Figuren 4 bis 6 sind - wie auch in Figur 9 dargestellt - die jeweils zwei gegenüberliegenden, zwischen sich den Strömungskanal 8 bildenden Innenflächen 9, parallel ausgerichtet. Damit ist der Querschnitt des Strömungskanals 8 auf seiner ganzen Länge - mit Ausnahme im abgerundeten Übergangsbereich 11 im Bereich der Anströmseite A - konstant. Bei den Ausführungsbeispielen nach den Figuren 4 und 5 ist das Schalldämm- und/oder Schalldämpfungsmaterial 7 mit seinen Außenflächen 10 in direktem Kontakt mit der Innenseite der Gehäusewandungen 1.

Bei den Ausführungsbeispielen nach den Figuren 2 und 3 verringert sich - wie auch in den Figuren 7 und 8 dargestellt - der Querschnitt des Strömungskanals 8 mit Ausnahme im abgerundeten Übergangsbereich 11 im Bereich der Anströmseite A in Strömungsrichtung 4 gesehen kontinuierlich.

In allen Ausführungsbeispielen weist das Schalldämm- und/oder Schalldämpfungsmaterial 7 im Bereich der Anströmseite A einen abgerundeten Übergangsbereich 11 auf, um Druckverluste zu reduzieren.

Wie den Figuren 2 bis 6 sowie 12 zu entnehmen ist, ist die engste Stelle des Querschnittes des Strömungskanals 8 im Bereich der Abströmseite größer als der Einlaufdurchmesser 16 der Einlaufdüse 12.

Bei den Ausführungsbeispielen nach den Figuren 3 und 4 ist der Querschnitt des Strömungskanals 8 jeweils im Bereich der Anströmseite A und der Abströmseite viereckig ausgebildet.

Bei dem Ausführungsbeispiel nach Fig. 2 geht der Querschnitt des Strömungskanals 8 in Strömungsrichtung 4 gesehen von einem viereckigen Querschnitt im Bereich der Anströmseite A in einen runden Querschnitt im Bereich der Abströmseite über.

In den Figuren 6 und 10 ist eine Variante dargestellt, bei der die Außenfläche 10 des Schalldämm- und/oder Schalldämpfungsmaterials 7 unter Bildung eines Spaltes s von der Innenseite der angrenzenden Gehäusewandung 1 beabstandet ist.

In Fig. 12 ist ein Ausführungsbeispiel dargestellt, bei der das Schalldämm- und/oder das Schalldämpfungsmaterial 7 nicht direkt mit der Anströmseite der Blende 5 in Kontakt ist. Vielmehr ist das Schalldämm- und/oder das Schalldämpfungsmaterial 7 durch einen Spalt a von der Anströmseite der Blende 5 beabstandet. Die Blende 5 erstreckt sich über den kompletten Querschnitt des Gehäuses.

Wie Fig. 12 ferner zu entnehmen ist, ist die Blende 5 mit ihrer Abströmseite dichtend in Kontakt mit dem äußeren umlaufenden Rand der Einlaufdüse 12. Die Einlaufdüse 12 kann beispielsweise an ihrem freien Rand mit der Blende 5 verschraubt, vernietet oder dergleichen sein.

Es ist selbstverständlich auch möglich, dass die Einlaufdüse 12 und die Blende 5 einteilig ausgebildet sind. In diesem Fall würde sich der Rand der Einlaufdüse 12 bis zu den Gehäusewandungen 1 erstrecken.

Fig. 12 verdeutlicht nochmals, dass die engste Stelle des Querschnittes des Strömungskanals 8 im Bereich der Abströmseite größer ist als der Einlaufdurchmesser 16 der Einlaufdüse 12.

In den Fig. 13 bis 15 ist ein Lüftungsbauteil dargestellt, das ein kanalförmiges Gehäuse mit umlaufend angeordneten Gehäusewandungen 1 aufweist. In dem Gehäuse sind vier in Strömungsrichtung 4 gesehen auf gleicher Höhe, neben- und übereinander angeordnete Ventilatoren 2 vorgesehen. Hierzu sind in der Blende 5 vier Öffnungen 6 für den Durchtritt des Gases zum Ansaugbereich des jeweiligen Ventilators 2 vorgesehen. Die Drehrichtung der vier Ventilatoren 2 ist gleich.

Bei dem Ausführungsbeispiel nach Fig. 13 ist allen vier Ventilatoren 2 ein gemeinsames Schalldämm- und/oder Schalldämpfungsmaterial 7 als einteiliges Element zugeordnet. Das Schalldämm- und/oder Schalldämpfungsmaterial 7 bildet daher vier Strömungskanäle 8. Mit seinen vier Seiten grenzt das Schalldämm- und/oder Schalldämpfungsmaterial 7 direkt an den Gehäusewandungen 1 an.

Bei den Ausführungsbeispielen nach den Fig. 14 und 15 ist jedem Ventilator 2 ein eigens und damit separates aus Schalldämm- und/oder Schalldämpfungsmaterial 7 bestehendes, umlaufend ausgebildetes einteiliges Element zugeordnet. Jedes Schalldämm- und/oder Schalldämpfungsmaterial 7 bildet einen Strömungskanal 8.

Bei dem Ausführungsbeispiel nach Fig. 14 weist das Gehäuse innenseitig zwei rechtwinklig zueinander angeordnete und mit der Innenseite gegenüberliegender Gehäusewandungen 1 in Kontakt befindliche Zwischenwandungen 20 auf, die das Gehäuse in vier Bereiche aufteilen. Jeder Bereich dient zur Aufnahme eines Schalldämm- und/oder Schalldämpfungsmaterials (7), das als umlaufendes einteiliges Element ausgebildet ist.

Bei den Ausführungsbeispielen nach den Fig. 14 und 15 grenzt jedes Schalldämm- und/oder Schalldämpfungsmaterial 7 mit zwei seiner vier Seiten direkt an den Gehäusewandungen 1 an.

Die zwei anderen Seiten jedes Elementes sind bei dem Ausführungsbeispiel nach Fig. 14 mit der jeweils angrenzenden Zwischenwandung 20 in Kontakt.

Da bei dem Ausführungsbeispiel nach Fig. 15 keine Zwischenwandungen 20 vorgesehen sind, ist jedes Element mit seinen zwei anderen Seiten mit jeweils einer Seite eines benachbarten Elementes in Kontakt.

## Patentansprüche

1. Lüftungsbauteil, umfassend ein kanalförmiges Gehäuse mit umlaufend angeordneten Gehäusewandungen (1), wobei in dem Gehäuse zumindest ein Ventilator (2), insbesondere ein Radialventilator (2), und zur Schalldämmung und/oder zur Schalldämpfung in dem dem Ventilator (2) in Strömungsrichtung (4) gesehen vorgelagerten Bereich der Gehäusewandungen (1) zumindest ein umlaufendes, vorzugsweise direkt an den Gehäusewandungen (1) vorgesehenes, zumindest einen, insbesondere mittigen, Strömungskanal (8) freilassendes, Schalldämm- und/oder Schalldämpfungsmaterial (7) vorgesehen ist, **dadurch gekennzeichnet, dass** in dem Gehäuse weiterhin eine dem Ventilator (2) in Strömungsrichtung (4) gesehen vorgelagerte Blende (5) angeordnet ist, wobei die Blende (5) eine Öffnung (6) für den Durchtritt des strömenden Mediums zum Ansaugbereich des Ventilators (2) aufweist, dass das abströmseitige Ende wenigstens eines Schalldämm- und/oder Schalldämpfungsmaterials (7) an der Anströmseite der Blende (5) anliegt oder unter Bildung eines Spaltes (a) von der Anströmseite der Blende (5) beabstandet ist und dass der Querschnitt wenigstens eines Strömungskanals (8) in Strömungsrichtung (4) gesehen sich, insbesondere kontinuierlich, verringert.

2. Lüftungsbauteil nach dem vorhergehenden Anspruch, **dadurch gekennzeichnet, dass** wenigstens ein Schalldämm- und/oder Schalldämpfungsmaterial (7) zumindest eine den Strömungskanal (8) begrenzende Innenfläche (9) und eine der Innenseite des Gehäuses und/oder dem benachbarten Schalldämm- und/oder Schalldämpfungsmaterial (7) zugewandte Außenfläche (10) aufweist und die Außenfläche (10) des Schalldämm- und/oder Schalldämpfungsmaterials (7) an der Innenseite des Gehäuses und/oder an dem benachbarten Schalldämm- und/oder Schalldämpfungsmaterial (7) anliegt oder unter Bildung eines Spalt s von der Innenseite des Gehäuses und/oder von dem benachbarten Schalldämm- und/oder Schalldämpfungsmaterial (7) beabstandet ist.

3. Lüftungsbauteil nach einem der vorhergehenden Ansprüche, **dadurch gekennzeichnet, dass** der Querschnitt wenigstens eines Schalldämm- und/oder Schalldämpfungsmaterials (7) als umlaufend einteiliges Element ausgebildet ist.

4. Lüftungsbauteil nach einem der Ansprüche 1 bis 3, **dadurch gekennzeichnet, dass** der Querschnitt wenigstens eines Schalldämm- und/oder Schalldämpfungsmaterials (7) aus zumindest zwei, vorzugsweise aus vier, Teilelementen besteht.

5. Lüftungsbauteil nach einem der Ansprüche 2 bis 4, **dadurch gekennzeichnet, dass** die Breite des Spaltes s etwa zwischen 1/10 und 1/5 der Materialstärke eines Elementes beträgt.

6. Lüftungsbauteil nach einem der Ansprüche 3 bis 5, **dadurch gekennzeichnet, dass** wenigstens ein Element oder zumindest ein Teilelement im Bereich der Innenfläche (9) Absorptionsmaterial beinhaltet.

7. Lüftungsbauteil nach einem der vorhergehenden Ansprüche, **dadurch gekennzeichnet, dass** zumindest zwei gegenüberliegende, zwischen sich den Strömungskanal (8) bildende Innenflächen (9) parallel ausgerichtet sind.

8. Lüftungsbauteil nach einem der vorhergehenden Ansprüche, **dadurch gekennzeichnet, dass** der Querschnitt wenigstens eines Strömungskanals (8) zumindest im Bereich der Anströmseite A, vorzugsweise auf der ganzen Länge zwischen der Anströmseite A und der Abströmseite, viereckig ausgebildet ist.

9. Lüftungsbauteil nach einem der Ansprüche 1 bis 7, **dadurch gekennzeichnet, dass** der Querschnitt wenigstens eines Strömungskanals (8) zumindest im Bereich der Abströmseite, vorzugsweise auf der ganzen Länge zwischen der Anströmseite A und der Abströmseite, viereckig ausgebildet ist.

10. Lüftungsbauteil nach einem der vorhergehenden Ansprüche, **dadurch gekennzeichnet, dass** der Querschnitt wenigstens eines Strömungskanals (8) in Strömungsrichtung (4) gesehen von einem viereckigen Querschnitt im Bereich der Anströmseite A in einen runden Querschnitt im Bereich der Abströmseite übergeht.

11. Lüftungsbauteil nach einem der vorhergehenden Ansprüche, **dadurch gekennzeichnet, dass** zwischen der Abströmseite der Blende (5) und dem Ventilator (2) eine trichterförmig zulaufende, insbesondere in Strömungsrichtung (4) gesehen trichterförmig zulaufende, Einlaufdüse (12) vorgesehen ist.

12. Lüftungsbauteil nach dem vorhergehenden Anspruch, **dadurch gekennzeichnet, dass** die engste Stelle des Querschnittes wenigstens eines Strömungskanals (8) im Bereich der Abströmseite nicht kleiner ist als der Einlaufdurchmesser (16) der Einlaufdüse (12).

13. Lüftungsbauteil nach einem der vorhergehenden Ansprüche, **dadurch gekennzeichnet, dass** die engste Stelle des Querschnittes wenigstens eines Strömungskanals (8) im Bereich der Abströmseite nicht kleiner ist als der Durchmesser der Öffnung (6) in der Blende (5).

14. Lüftungsbauteil nach Anspruch 12 bzw. 13, **dadurch gekennzeichnet, dass** sich der Rand der engsten Stelle des Querschnittes wenigstens eines Strömungskanals (8) im Bereich der Abströmseite unmittelbar an den Rand der Öffnung (6) in der Blende (5) bzw. den Einlaufdurchmesser (16) der Einlaufdüse (12) anschließt und insbesondere auf diesem aufliegt.

15. Lüftungsbauteil nach einem der vorhergehenden Ansprüche, **dadurch gekennzeichnet, dass** das Schalldämm- und/oder Schalldämpfungsmaterial (7) anströmseitig einen runden oder abgeschrägten Übergang zur Innenfläche (9) aufweist.

16. Lüftungsbauteil nach einem der vorhergehenden Ansprüche, **dadurch gekennzeichnet, dass** der anströmseitige Rand der Öffnung (6) in der Blende (5) abgerundet oder abgeschrägt ausgebildet ist.

17. Lüftungsbauteil nach einem der vorhergehenden Ansprüche, **dadurch gekennzeichnet, dass** in dem Gehäuse zumindest zwei nebeneinander und/oder übereinander angeordnete Anordnungen jeweils umfassend einen Ventilator (2) und Schalldämm- und/oder Schalldämpfungsmaterial vorgesehen sind, wobei jedes Schalldämm- und/oder Schalldämpfungsmaterial (7) umlaufend unter Bildung zumindest eines, insbesondere mittigen, Strömungskanals (8) ausgebildet ist und wobei jedes Schalldämm- und/oder Schalldämpfungsmaterial (7) in dem der Blende (5) in Strömungsrichtung (4) gesehen vorgelagerten Bereich der Gehäusewandungen (1) vorgesehen ist.

18. Lüftungsbauteil nach dem vorhergehenden Anspruch, soweit auf Anspruch 3 rückbezogen, **dadurch gekennzeichnet, dass** zwischen zwei benachbarten einteiligen Elementen wenigstens eine, vorzugsweise mit der Innenseite zumindest einer Gehäusewandung (1) in Kontakt befindliche, Zwischenwandung (20) vorgesehen ist.

## Claims

1. Ventilation component, comprising a channel-shaped housing, with housing walls (1) arranged such as to surround it, wherein at least one ventilator (2), in particular a radial ventilator (2) is provided in the housing, and, for the purpose of soundproofing and/or for sound-damping in the region of the housing walls (1) upstream of the ventilator (2), seen in the direction of flow (4), soundproofing or sound-damping material (7) is provided, which leaves free at least one circumferential flow channel (8), which is provided preferably directly at the housing walls (1), preferably in the centre, **characterised in that,** also arranged in the housing is a panel (5), upstream of the ventilator (2) seen in the direction of flow (4), wherein the panel (5) comprises an opening (6) for the passage of the flowing medium to the suction region of the ventilator (2), that the downstream-side end of at least one soundproofing and/or sound-damping material (7) is in contact at the flow approach side of the panel (5), or, with the formation of a gap (a), is arranged at a distance from the flow approach side of the panel (5), and that the cross-section of at least flow channel (8) is reduced, preferentially continuously, seen in the direction of flow (4).

2. Ventilation component in accordance with the preceding claim, **characterised in that** at least one soundproofing and/or sound-damping material (7) comprises at least one inner surface (9) delimiting the flow channel (8), and an outer surface (10) facing towards the inner side of the housing and/or the adjacent soundproofing and/or sound-damping material (7), and the outer surface (10) of the soundproofing and/or sound-damping material (7) is in contact with the inner side of the housing and/or with the adjacent soundproofing and/or sound-damping material (7), or, with the formation of a gap s, is arranged at a distance from the inner side of the housing and/or from the adjacent soundproofing and/or sound-damping material (7).

3. Ventilation component in accordance with any one of the preceding claims, **characterised in that** the cross-section of at least one soundproofing and/or sound-damping material (7) is configured as a circumferential single-piece element.

4. Ventilation component in accordance with any one of the preceding claims 1 to 3, **characterised in that** the cross-section of at least one soundproofing and/or sound-damping material (7) consists of at least two, preferably four, part elements.

5. Ventilation component in accordance with any one of the preceding claims 2 to 4, **characterised in that** the width of the gap s amounts to approximately 1/10 and 1/5 of the material thickness of an element.

6. Ventilation component in accordance with any one of the preceding claims 3 to 5, **characterised in that** at least one element or at least one part element in the region of the inner surface (9) contains absorption material.

7. Ventilation component in accordance with any one of the preceding claims, **characterised in that** at least two opposed inner surfaces (9) forming the flow channel (8) are aligned parallel.

8. Ventilation component in accordance with any one of the preceding claims, **characterised in that** the cross-section of at least one flow channel (8) is configured as rectangular at least in the region of the flow approach side A, and preferably on the whole length between the flow approach side A and the flow departure side.

9. Ventilation component in accordance with any one of the preceding claims 1 to 7, **characterised in that** the cross-section of at least one flow channel (8) is configured as rectangular at least in the region of the flow departure side, and preferably on the whole length between the flow approach side A and the flow departure side.

10. Ventilation component in accordance with any one of the preceding claims, **characterised in that** the cross-section of at least one flow channel (8), seen in the flow direction (4), transitions from a rectangular cross-section in the region of the flow approach side A to a circular cross-section in the region of the flow departure side.

11. Ventilation component in accordance with any one of the preceding claims, **characterised in that,** provided between the flow departure side of the panel (5) and the ventilator (2), is an inlet nozzle (12), running into a funnel shape, in particular seen in the flow direction (4).

12. Ventilation component in accordance with the preceding claim, **characterised in that** the narrowest point of the cross-section of at least one flow channel (8) in the region of the flow departure side is not smaller than the inlet diameter (16) of the inlet nozzle (12).

13. Ventilation component in accordance with any one of the preceding claims, **characterised in that** the narrowest point of the cross-section of at least one flow channel (8) in the region of the flow departure side is not smaller than the diameter of the opening (6) in the panel (5).

14. Ventilation component in accordance with claim 12 or 13, **characterised in that** the edge of the narrowest point of the cross-section of at least one flow channel (8), in the region of the flow departure side, connects directly to the edge of the opening (6) in the panel (5) or the inlet diameter (16) of the inlet nozzle (12), and, in particular lies on this.

15. Ventilation component in accordance with any one of the preceding claims, **characterised in that** the soundproofing and/or sound-damping material (7) on the flow approach side comprises a circular or oblique transition to the inner surface (9).

16. Ventilation component in accordance with any one of the preceding claims, **characterised in that** the flow approach side edge of the opening (6) in the panel (5) is configured as rounded or oblique.

17. Ventilation component in accordance with any one of the preceding claims, **characterised in that** at least two arrangements are provided in the housing, arranged next to one another and/or above one another, in each case comprising a ventilator (2) and soundproofing and/or sound-damping material, wherein each soundproofing and/or sound-damping material (7) is configured as circumferential, with the formation of at least one flow channel (8), in particular central, and wherein each soundproofing and/or sound-damping material (7) is provided in the region of the housing walls (1) upstream of the panel (5), seen in the direction of flow (4).

18. Ventilation component in accordance with the preceding claim, inasmuch as it reverts back to claim 3, **characterised in that,** provided between two adjacent single-piece elements, is at least one intermediate wall (20), preferably in contact with the inner side of at least one housing wall (1).

## Revendications

1. Pièce structurelle de ventilation comportant un boîtier en forme de canal muni de parois (1) disposées périphériquement, ledit boîtier renfermant au moins un ventilateur (2), notamment un ventilateur radial (2), et au moins un matériau périphérique (7) d'atténuation acoustique et/ou d'isolation phonique, prévu pour l'atténuation acoustique et/ou l'isolation phonique, réserve au moins un canal d'écoulement (8) notamment central et est prévu, de préférence, directement sur les parois (1) du boîtier dans la région desdites parois (1) du boîtier qui est située en amont dudit ventilateur (2) en considérant dans la direction (4) de l'écoulement, **caractérisée par le fait que** dans le boîtier, un diaphragme (5) est en outre implanté en amont du ventilateur (2) en considérant dans la direction (4) de l'écoulement, ledit diaphragme (5) étant muni d'un orifice (6) affecté au passage du fluide en circulation vers la zone d'aspiration dudit ventilateur (2) ; **par le fait que** l'extrémité d'au moins un matériau (7) d'atténuation acoustique et/ou d'isolation phonique, située côté sortie, est en applique contre le côté afflux dudit diaphragme (5) ou est distante dudit côté afflux du diaphragme (5), avec formation d'un interstice (a) ; et **par le fait que** la section transversale d'au moins un canal d'écoulement (8) se réduit, notamment de manière continue, en considérant dans la direction (4) de l'écoulement.

2. Pièce structurelle de ventilation selon la revendication précédente, **caractérisée par le fait qu'**au moins un matériau (7) d'atténuation acoustique et/ou d'isolation phonique comprend au moins une surface intérieure (9) délimitant le canal d'écoulement (8), et une surface extérieure (10) tournée vers la face interne du boîtier et/ou vers le matériau voisin (7) d'atténuation acoustique et/ou d'isolation phonique, et ladite surface extérieure (10) dudit matériau (7) d'atténuation acoustique et/ou d'isolation phonique est en applique contre ladite face interne dudit boîtier et/ou contre ledit matériau voisin (7) d'atténuation acoustique et/ou d'isolation phonique, ou bien est située à distance de ladite face interne dudit boîtier et/ou dudit matériau voisin (7) d'atténuation acoustique et/ou d'isolation phonique, avec formation d'un interstice s.

3. Pièce structurelle de ventilation selon l'une des revendications précédentes, **caractérisée par le fait que** la section transversale d'au moins un matériau (7) d'atténuation acoustique et/ou d'isolation phonique est réalisée sous la forme d'un élément monobloc dans le sens périphérique.

4. Pièce structurelle de ventilation selon l'une des revendications 1 à 3, **caractérisée par le fait que** la section transversale d'au moins un matériau (7) d'atténuation acoustique et/ou d'isolation phonique est composée d'au moins deux, préférentiellement de quatre éléments partiels.

5. Pièce structurelle de ventilation selon l'une des revendications 2 à 4, **caractérisée par le fait que** la largeur de l'interstice s mesure environ entre 1/10 et 1/5 de l'épaisseur de matériau d'un élément.

6. Pièce structurelle de ventilation selon l'une des revendications 3 à 5, **caractérisée par le fait qu'**au moins un élément, ou au moins un élément partiel, renferme un matériau absorbant dans la région de la surface intérieure (9).

7. Pièce structurelle de ventilation selon l'une des revendications précédentes, **caractérisée par le fait qu'**au moins deux surfaces intérieures (9), opposées l'une à l'autre et formant entre elles le canal d'écoulement (8), sont orientées parallèlement.

8. Pièce structurelle de ventilation selon l'une des revendications précédentes, **caractérisée par le fait que** la section transversale d'au moins un canal d'écoulement (8) est de réalisation rectangulaire au moins dans la région du côté afflux A, de préférence sur toute la longueur entre ledit côté afflux A et le côté sortie.

9. Pièce structurelle de ventilation selon l'une des revendications 1 à 7, **caractérisée par le fait que** la section transversale d'au moins un canal d'écoulement (8) est de réalisation rectangulaire au moins dans la région du côté sortie, de préférence sur toute la longueur entre le côté afflux A et ledit côté sortie.

10. Pièce structurelle de ventilation selon l'une des revendications précédentes, **caractérisée par le fait que** la section transversale d'au moins un canal d'écoulement (8) fusionne, en considérant dans la direction (4) de l'écoulement, d'une section transversale rectangulaire, dans la région du côté afflux A, à une section transversale circulaire dans la région du côté sortie.

11. Pièce structurelle de ventilation selon l'une des revendications précédentes, **caractérisée par le fait qu'**une buse d'admission (12) à achèvement infundibuliforme, notamment à achèvement infundibuliforme en considérant dans la direction (4) de l'écoulement, est prévue entre le côté sortie du diaphragme (5) et le ventilateur (2).

12. Pièce structurelle de ventilation selon la revendication précédente, **caractérisée par le fait que** la zone la plus étroite de la section transversale d'au moins un canal d'écoulement (8) n'est pas inférieure, dans la région du côté sortie, au diamètre d'entrée (16) de la buse d'admission (12).

13. Pièce structurelle de ventilation selon l'une des revendications précédentes, **caractérisée par le fait que** la zone la plus étroite de la section transversale d'au moins un canal d'écoulement (8) n'est pas inférieure, dans la région du côté sortie, au diamètre de l'orifice (6) pratiqué dans le diaphragme (5).

14. Pièce structurelle de ventilation selon la revendication 12, respectivement 13, **caractérisée par le fait que** le bord de la zone la plus étroite de la section transversale d'au moins un canal d'écoulement (8) se trouve respectivement, dans la région du côté sortie, dans la continuité directe du bord de l'orifice (6) pratiqué dans le diaphragme (5) ou du diamètre d'entrée (16) de la buse d'admission (12), et repose en particulier sur ce dernier.

15. Pièce structurelle de ventilation selon l'une des revendications précédentes, **caractérisée par le fait que** le matériau (7) d'atténuation acoustique et/ou d'isolation phonique présente, côté afflux, une transition circulaire ou biseautée avec la surface intérieure (9).

16. Pièce structurelle de ventilation selon l'une des revendications précédentes, **caractérisée par le fait que** le bord de l'orifice (6) pratiqué dans le diaphragme (5), situé côté afflux, est de réalisation arrondie ou biseautée.

17. Pièce structurelle de ventilation selon l'une des revendications précédentes, **caractérisée par le fait qu'**au moins deux ensembles placés en juxtaposition et/ou en superposition, respectivement constitués d'un ventilateur (2) et d'un matériau d'atténuation acoustique et/ou d'isolation phonique, sont prévus dans le boîtier, sachant que chaque matériau (7) d'atténuation acoustique et/ou d'isolation phonique est de réalisation périphérique, avec formation d'au moins un canal d'écoulement (8) notamment central, et que chaque matériau (7) d'atténuation acoustique et/ou d'isolation phonique est prévu dans la région des parois (1) dudit boîtier qui est située en amont du diaphragme (5) en considérant dans la direction (4) de l'écoulement.

18. Pièce structurelle de ventilation selon la revendication précédente rattachée à la revendication 3, **caractérisée par le fait qu'**au moins une paroi intermédiaire (20), de préférence en contact avec la face interne d'au moins une paroi (1) du boîtier, est prévue entre deux éléments monobloc voisins.
